# EUROPÄISCHE PATENTSCHRIFT

(11) **EP 0 114 396 B1**
(45) Veröffentlichungstag und Bekanntmachung des Hinweises auf die Patenterteilung: **25.05.1988**
(21) Anmeldenummer: 83113099.2
(22) Anmeldetag: 24.12.1983
(51) Int. Cl.: G07C 7/00, G06M 1/02, G07C 5/10

(54) **Anordnung eines Streckenzählwerkes in einem Fahrtschreiber**
Arrangement of an odometer in a tachograph
Montage d'un compteur de distance dans un tachygraphe

(30) Priorität: 21.01.1983 DE 3301887
(43) Veröffentlichungstag der Anmeldung: 01.08.1984
(73) Patentinhaber: Mannesmann Kienzle GmbH, 78052 Villingen-Schwenningen (DE)
(72) Erfinder: Donner, Bernd, D-7730 Villingen-Schwenningen (DE); Siefert, Roland, D-7737 Bad-Dürrheim (DE)

(56) Entgegenhaltungen:
- DE-A- 2 237 087
- DE-A- 2 411 515
- US-A- 3 278 725

## Beschreibung

Die Erfindung betrifft die Anordnung eines Streckenzählwerkes in einem Fahrtschreiber, wobei das Streckenzählwerk als eine funktionsfertige Baueinheit mit einem Zählergestell, in welchem auf geeigneten Achsen die Ziffernrollen des Streckenzählwerkes, die den Ziffernrollen zugeordneten Zehnerschalttriebe sowie Antriebsmittel für die Einer-Ziffernrolle angeordnet sind, montiert wird, und der Fahrtschreiber aus mehreren Gehäusebauelementen zusammengefügt ist, von denen eines wenigstens teilweise die Frontfläche des Fahrtschreibers bildet.

Im allgemeinen sollen die Zählwerte eines Streckenzählwerkes an der Frontseite des betreffenden Meßgerätes ablesbar sein, was bedeutet, daß der Ziffernrollensatz eines mechanischen Streckenzählwerkes unmittelbar hinter der Frontfläche des Meßgerätes angeordnet werden muß. Somit befindet sich bei den allgemein üblichen Fahrtschreibertypen mit einem aufklappbaren Gehäuseteil, deren Bau und Funktion als bekannt vorausgesetzt werden, das Streckenzählwerk entweder in dem aufklappbaren, im folgenden als Deckel bezeichneten Gehäuseteil, oder in einem im wesentlichen deckelbündigen Ansatz des ortsfesten Gehäuseteils des Fahrtschreibers.

In jedem Falle wird, um der Forderung nach Austauschbarkeit des Streckenzählwerkes gerecht zu werden, bei den üblichen Lösungen zur Anordnung des Streckenzählwerkes in einem Fahrtschreiber das Gestell des Streckenzählwerkes mit einem ersten Gehäusebauelement entweder des Deckels oder des ortsfesten Gehäuseteils des Fahrtschreibers verschraubt und die Verschraubung wegen der besonderen Bedeutung des Streckenzählwerkes in geeigneter Weise gesichert. Die erforderliche, eingriffssichere, frontseitige Abdeckung bildet ein mit dem ersten Gehäusebauelement verbindbares weiteres Gehäusebauelement, in welchem, wenn hierfür nicht ein zusätzliches Teil verwendet werden muß, weil, was bei einer Anordnung im Deckel der Fall sein kann, für das weitere Gehäusebauelement ein Rahmen mit einem das Zählwerk übergreifenden Frontfenster vorgesehen ist, das den Zählwert ausblendende Zähler^{f}enster ausgebildet ist.

Ein funktionsfertig vormontiertes Streckenzählwerk beschreibt beispielsweise die DE-A-1 250 665. Das Streckenzählwerk wird an der Rückseite des aufklappbaren Deckels des Fahrtschreibers derart befestigt, daß der Boden des Zählergestells einen Teil des Deckelbodens bildet. Eine andere Lösung zeigt die DE-A-2 237 087. Bei dieser Lösung wird das Streckenzählwerk weitgehend am Boden des Deckels, an dem die Gestellwände angeformt sind, komplettiert, wobei lediglich der Ziffernrollensatz als Baugruppe in die Gestellwände eingesetzt werden kann und der Deckel nachfolgend aus mehreren Teilen zusammengesetzt werden muß.

Eine derartige Anordnung des Streckenzählwerkes bedingt einen erheblichen, für die Großserienfertigung ungeeigneten Bauteile- und Montageaufwand, bedeutet erhöhten Raumbedarf für das Streckenzählwerk durch Vorsehen geeigneter Befestigungsstege an dessen Gestell und erfordert, wenn dies überhaupt möglich ist, für ein etwaiges Ausrichten des Zählerfensters bezüglich des montierten Zählwerkes - bekanntlich wird durch einen bereits relativ geringfügigen Versatz von Zählerfenster und Ziffernrollensatz der ästhetische Eindruck erheblich gestört - abgesehen von einem gewissen Justiergeschick zusätzlichen Zeitaufwand, d. h. diese sozusagen klassische Montage des Streckenzählwerkes ist nicht oder wiederum nur mit erheblichem Aufwand mechanisch durchführbar.

Ziel der vorliegenden Erfindung war es daher, in einem Fahrtschreiber eine Anordnung des Streckenzählwerkes zu finden, mit der zusätzlicher Montageaufwand für das Ausrichten des Zählerfensters vermieden wird und die sich bei weitgehend minimiertem Bauteilebedarf für eine maschinelle Montage eignet.

Die Lösung dieser Aufgabe sieht vor, daß an einem ersten Gehäusebauelement des Fahrtschreibers eine den Konturen des Streckenzählwerkes wenigstens teilweise entsprechende Aufnahme vorgesehen ist, daß an dem wenigstens teilweise die Frontfläche des Fahrtschreibers bildenden zweiten Gehäusebauelement ein einen Ausschnitt des Ziffernrollensatzes des Streckenzählwerkes ausblendendes Zählerfenster ausgebildet ist und daß das in das erste Gehäusebauelement eingesetzte Streckenzählwerk mittelbar durch das an dem ersten Gehäusebauelement befestigte zweite Gehäusebauelement festgehalten wird.

Ein bevorzugtes Ausführungsbeispiel der erfindungsgemäßen Lösung ist dadurch gekennzeichnet, daß die Aufnahme in Form einer Tasche ausgebildet ist, daß ferner mit dem Zählergestell eine zweiarmige Blattfeder rastbar verbindbar ist und daß der eine Arm der Blattfeder in axialer Richtung auf den Ziffernrollensatz einwirkt, während der andere Arm, wenn das Streckenzählwerk in das erste Gehäusebauelement eingesetzt ist, sich auf dem Boden der Tasche abstützt. Außerdem sieht das bevorzugte Ausführungsbeispiel eine am zweiten Gehäusebauelement ausgebildete Kombination von Ausrichtmittein, nämlich einerseits einer prismatischen Senkung, andererseits einer Kerbe sowie am Zählergestell ausgebildete Richtelemente in Form einerseits einer Schneide, andererseits einer prismatischen Spitze vor. r.

Der entscheidende Vorteil, den die erfindungsgemäße Anordnung bietet, ist, abgesehen davon, daß die gestellte Aufgabe in befriedigender Weise gelöst wird, darin zu sehen, daß für die Befestigung des Streckenzählwerkes keine ausschließlich dem Streckenzählwerk zugeordneten Befestigungselemente und mit diesen verbundener Montageaufwand erforderlich ist, d. h. bei der Montage wird das Streckenzählwerk lediglich dem vorgelegten ersten Gehäusebauteil zugeführt und über der vorzugsweise als Tasche ausgebildeten Aufnahme freigegeben bzw. in die Tasche eingelegt. Ferner wird mit der erfindungsgemäßen Anordnung gegenüber bisherigen Lösungen eine exakte und selbsttätig erfolgende Ausrichtung von Ziffernrollensatz und Zählerfenster erzielt, und zwar nicht zuletzt auch durch die besondere Ausbildung der dem Streckenzählwerk zugeordneten und an dem Zählergestell durch eine geeignete Rastverbindung selbstsichernd gehalterten Blattfeder. Vorteilhaft ist auch die Ausbildung der zur Aufnahme und losen Halterung des Streckenzählwerkes vorgesehenen Tasche, die gleichzeitig die erforderliche Eingriffssicherheit bietet.

Im folgenden sei die Erfindung anhand eines in den beigefügten Zeichnungen dargestellten Ausführungsbeispieles näher erläutert. Es zeigen
Fig. 1 eine lediglich der Übersicht dienende Frontansicht eines in einem Armaturenbrett eingebauten Fahrtschreibers,
Fig. 2 einen Teilschnitt des Fahrtschreibers gemäß der Schnittlinie A in Fig. 1,
Fig. 3 einen Teilschnitt des Fahrtschreibers gemäß der Schnittlinie B in Fig. 1,
.Fig. 4 Ansichten der einzelnen an der Anordnung des Streckenzählwerkes im Fahrtschreiber beteiligten Bauteile in einer der Montage entsprechenden Reihenfolge.

Die schematische, lediglich der Übersicht dienende Frontansicht Fig. 1 zeigt einen Fahrtschreiber 1, der bündig in einem Armaturenbrett 2 eingebaut ist und dessen Frontflächen 3 und 4 sich einerseits am aufklappbaren, jedoch nicht näher bezeichneten Deckel des Fahrtschreibers 1, andererseits an einer einen Ansatz des ebenfalls nicht bezeichneten ortsfesten Gehäuseteils des Fahrtschreibers 1 bildenden und mit dem ortsfesten Gehäuseteil lösbar verbindbaren Abdeckung 5 befinden und somit im wesentlichen in der Ebene des Armaturenbretts 2 liegen. Der Deckel des Fahrtschreibers 1 ist bekanntlich mittels eines Schlosses 6 mit dem ortsfesten Gehäuseteil verriegelbar und weist eine in einen Fensterausschnitt 7 eingesetzte, nicht näher bezeichnete Glasscheibe auf, durch die Anzeigemittel für Geschwindigkeit 8, 9 und Uhrzeit 10, 11, 12 sichtbar sind. Mit 13 ist ein in der Abdeckung 5 vorgesehener, als Zählerfenster dienender Ausschnitt bezeichnet, während 14 und 15 Einstellknöpfe darstellen, die dem Vorwählen der Art der Arbeitszeitregistrierung dienen. Bei dem dargestellten Fahrtschreibertyp ist demnach das Streckenzählwerk, dessen Ziffernrollensatz 16 durch das Zählerfenster 13 sichtbar ist, dem ortsfesten Gehäuseteil des Fahrtschreibers 1 zugeordnet. Die frontseitige Trennfuge bzw. der Schwenkspalt zwischen dem Deckel und der Abdeckung 5 ist der Vollständigkeit halber mit 17 bezeichnet.

Wie aus den Fig. 2 und 3 im einzelnen ersichtlich ist, sind an einem ringförmigen Gehäuseelement 18 des ortsfesten Gehäuseteiles des Fahrtschreibers 1, abgesehen von einem Montageboden 19 einerseits zwei dem Befestigen der Abdeckung 5 dienende Gewindeansätze 20 und 21, andererseits ein der Aufnahme und losen Halterung des Streckenzählwerkes 22 bei dessen Montage dienende Tasche 23 angeformt. Das Befestigen der Abdeckung 5 erfolgt mittels zweier Hohlschrauben 24 und 25, die zusätzlich den mit den Einstellknöpfen 14 und 15 verbundenen Einstellwellen, von denen eine - 26 - dargestellt ist, als Lager dienen. Ferner ist ersichtlich, daß in dem Ausschnitt 13 eine das Zählerfenster komplettierende Glasscheibe 27 eingesetzt ist und daß 28 ein in eine geeignete, im Gehäusebauelement 18 befindliche, umlaufende Nut eingeführter Dichtkörper darstellt.

Das an sich bekannte Streckenzählwerk 22 setzt sich im wesentlichen zusammen aus dem Ziffernrollensatz 16 und einem diesem zugeordneten Zehnerschalttriebsatz 29, die bzw. deren einzelne Elemente, nämlich die Ziffernrollen und die Zehnerschalttriebe, jeweils auf in einem Zählergestell 30 angeordneten Achsen 31, 32 drehbar gelagert sind. Aus beleuchtungstechnischen Gründen ist das Zählergestell 30, wie dargestellt, aus lichtleitendem Werkstoff gefertigt. Der Zehnerschalttriebachse 32 ist wenigstens in einer nicht näher bezeichneten Wange des Zählergestells 30 ein Langloch 33 zugeordnet, das ein Ausschwenken der Zehnerschalttriebe 29 aus ihrem Eingriff mit den Ziffernrollen und somit ein Ausrichten der Ziffernrollen 16 ermöglicht. Der dadurch erforderlichen, elastischen Halterung der Zehnerschalttriebachse 32 dient ein einstückig an einer der Ziffernrollenachse 31 zugeordneten Zentrierbuchse 34 ausgebildeter Federarm 35. Der Antrieb des Streckenzählwerkes 22 bzw. dessen Einerziffernrolle 16/1 erfolgt über ein an der Einerziffernrolle 16/1 ausgebildetes Schraubenrad 36, welches mit einem weiteren, an einer in einem am Zählergestell 30 angeformten Lagergehäuse 37 gelagerten Antriebswelle 38 angeformten Schraubenrad 39 in Eingriff steht. Dabei ragt die Welle 38 durch eine in der Tasche 23 befindliche Öffnung 40 hindurch in das Innere des Fahrtschreibers 1 und steht über an ihr ausgebildete Kupplungsmittel 41 und weitere, nicht dargestellte Getriebeelemente mit beispielsweise einem Schrittmotor in getrieblicher Verbindung.

An dem Zählergestell 30 des Streckenzählwerkes 22 ist ferner eine von einer Konsole 42 getragene Schneide 43 ausgebildet. Dieser ist in Zählerachsrichtung fluchtend eine ebenfalls am Zählergestell 30 angeformte, prismatische Spitze 44 zugeordnet. Diesen Richtelementen entsprechend sind an der Abdeckung 5 eine Kerbe 45 und eine prismatische Senkung 46 vorgesehen. Außerdem ist an dem Zählergestell 30 eine Blattfeder 47 gehaltert, deren einer Arm 48 auf die Ziffernrollenachse 31 bzw. auf die mit der Ziffernrollenachse 31 verrastete Zentrierbuchse 34 einwirkt und somit für den axialen Spielausgleich im Ziffernrollensatz 16 sorgt, während der andere Arm 49, der sich einerseits am Zählergestell 30, andererseits im Grunde der Tasche 23 abstützt, eine federnde Halterung des Streckenzählwerks 22 zwischen dem Gehäusebauelement 18 und der Abdeckung 5 bzw. die zwischen den Ausrichtmitteln 45, 46 und den Richtelementen 43, 44 erforderliche Kupplungskraft bewirkt. Aus der Blattfeder 47 herausgebogene Haken 50 und 51 sowie ein angebogener Lappen 52 dienen, indem die Haken unter der Wirkung des sich an der Ziffernrollenachse 31 abstützenden Armes 48 durch geeignete, nicht näher bezeichnete Öffnungen im Zählergestell 30, die betreffende Gestellwand hintergreifen, der Fixierung, anders ausgedrückt der selbstsichernden Halterung der Blattfeder 47 an dem Zählergestell 30.

Insbesondere wegen des noch zu schildernden Montageablaufs sei erwähnt, daß mit 53 ein erstes, topfförmiges Gehäusebauelement des Deckels und mit 54 ein weiteres, mit dem Gehäusebauelement 53 des Deckels rastend verbindbares Gehäusebauelement, nämlich ein Frontrahmen, bezeichnet sind. Auf die Darstellung von Einzelheiten und Baugruppen innerhalb des Deckels wurde, weil der Deckel bei dem gewählten Fahrtschreibertyp mit sozusagen innen liegendem Deckelscharnier ohnehin nicht erfindungswesentlich ist, verzichtet. Entscheidend ist jedoch, daß bei dem dargestellten, bevorzugten Ausführungsbeispiel der Deckel, wenn er komplettiert ist, durch eine in besonderer Weise gestaltete Zylinder-Schalen-Lagerung, die sowohl die Dichtanforderungen erfüllt als auch eine ebenflächige Ausbildung der Frontflächen des Deckels und der Abdeckung 3 und 4 ermöglicht und durch einen geringen Platzbedarf gekennzeichnet ist, an der Abdeckung 5 gefangen ist. Hierzu sind an dem Gehäusebauelement 53 des Deckels, welches mit einer Schneide-Kerbe-Verbindung 60/61 an dem Gehäusebauelement 18 zentriert ist, zwei Lagerschalen 55, 56 angeformt, welche eine an der Abdeckung 5 angeformte, durchgehende Lagerschale 57 umgreifen, während an dem mit dem Gehäusebauelement 53 des Deckels verrastbaren Frontrahmen 54 eine dem Innendurchmesser der Lagerschale 57 entsprechende, zylindrische Lippe 58 ausgebildet ist.

Somit ergibt sich bei dem dargestellten Ausführungsbeispiel für die Anordnung des Streckenzählwerkes 22 folgender Montageablauf : Entsprechend der Fig. 4 wird zweckmäßigerweise zunächst das Gehäusebauelement 53 des Deckels in das vorgelegte Gehäusebauelement 18 eingesetzt. Danach wird das zusammen mit der Blattfeder 47 komplett vormontierte Streckenzählwerk 22 in die Tasche 23 des Gehäusebauelementes 18 eingelegt, wobei durch geeignete Konturen am Gehäusebauelement 18 und in geeigneter Weise am Zählergestell 30 ausgebildete Vorsprünge und Stege -einer ist mit 59 bezeichnet - eine lose Halterung und eine Grobausrichtung des Streckenzählwerkes 22 erfolgt. Anschließend wird die Abdeckung 5 aufgelegt, entsprechend der Lage der am Gehäusebauelement des Deckels 53 ausgebildeten Lagerschalen 55 und 56 ausgerichtet und mittels der Hohlschrauben 24 und 25 an dem Gehäusebauelement 18 befestigt, wobei unter der Wirkung der Blattfeder 47 bzw. deren Armes 49 und durch ein Ineingriffgehen der Ausrichtmittel und Richtelemente 43, 45 und 44, 46 selbsttätig eine Feinausrichtung von Ziffernrollensatz 16 und Zählerfenster 13 erfolgt. Letztlich wird, was jedoch nicht Gegenstand der Anordnung des Streckenzählwerkes 22 und somit der Erfindung ist, und nur der Vollständigkeit halber erwähnt sein sollte, nachdem die im Deckel anzuordnenden Anzeigeelemente vervollständigt sind, der Frontrahmen 54 auf das Gehäusebauelement des Deckels 53 aufgerastet und, indem die Lippe 58 in die Lagerschale 57 eingreift, die Lagerung des Deckels an der Abdeckung 5 komplettiert.

Die geschilderte Anordnung des Streckenzählwerkes im ortsfesten Gehäuseteil eines Fahrtschreibers ist in gleicher Weise auch im aufklappbaren Deckel eines Fahrtschreibertyps möglich, bei dem die Deckelfläche die gesamte Frontfläche des Fahrtschreibers bildet. Geeignete Haltemittel für das Streckenzählwerk sind dann im vorzugsweise topfförmigen Bodenteil des Deckels auszubilden, und der Frontrahmen, der vorzugsweise auf das Bodenteil des Deckels aufgerastet wird, ist zusätzlich mit einem Zählerfenster und entsprechenden Ausrichtmitteln zu versehen.

## Patentansprüche

1. Anordnung eines Streckenzählwerkes (22) in einem Fahrtschreiber (1), wobei das Streckenzählwerk (22) als eine funktionsfertige Baueinheit mit einem Zählergestell (30), in welchem auf geeigneten Achsen (31, 32) die Ziffernrollen (16) des Streckenzählwerkes (22), die den Ziffernrollen (16) zugeordneten Zehnerschalttriebe (29) sowie Antriebsmittel (36, 39, 38) für die Einer-Ziffernrolle (16/1) angeordnet sind, montiert wird, und der Fahrtschreiber (1) aus mehreren Gehäusebauelementen (5, 18) zusammengefügt ist, von denen eines wenigstens teilweise die Frontfläche (3, 4) des Fahrtschreibers (1) bildet, dadurch gekennzeichnet, daß an einem ersten Gehäusebauelement (18) des Fahrtschreibers (1) eine den Konturen des Streckenzählwerkes (22) wenigstens teilweise entsprechende Aufnahme (23) vorgesehen ist, daß an dem wenigstens teilweise die Frontfiäche des Fahrtschreibers (1) bildenden zweiten Gehäusebauelement (5) ein einen Ausschnitt des Ziffernrollensatzes (16) des Streckenzählwerkes (22) ausblendendes Zählerfenster (13) ausgebildet ist und daß das in das erste Gehäusebauelement (18) eingesetzte Streckenzählwerk (22) mittelbar durch das an dem ersten Gehäusebauelement (18) befestigte zweite Gehäusebauelement (5) festgehalten wird.

2. Anordnung nach Anspruch 1, dadurch gekennzeichnet, daß wenigstens am zweiten Gehäusebauelement (5) Ausrichtmittel angeformt sind, welche beim Befestigen des zweiten Gehäusebauelementes (5) derart mit dem Streckenzählwerk (22) zusammenwirken, daß ein selbsttätiges Ausrichten von Zählerfenster (13) und Ziffernrollensatz (16) erfolgt.

3. Anordnung nach Anspruch 2, dadurch gekennzeichnet, daß den am zweiten Gehäusebauelement (5) angeformten Ausrichtmitteln (45, 46) am Zählergestell (30) ausgebildete Richtelemente (43, 44) zugeordnet sind.

4. Anordnung nach Anspruch 2, dadurch gekennzeichnet, daß zwischen dem ersten Gehäusebauelement (18) und dem Zählergestell (30) ein im wesentlichen senkrecht zur Frontfläche (3, 4) des Fahrtschreibers (1) wirkendes, federndes Glied angeordnet ist.

5. Anordnung nach Anspruch 1, dadurch gekennzeichnet, daß die Aufnahme in Form einer Tasche (23) ausgebildet ist.

6. Anordnung nach Anspruch 4, dadurch gekennzeichnet. daß mit dem Zählergestell (30) eine zweiarmige Blattfeder.(47) rastbar verbindbar ist und daß der eine Arm (48) der Blattfeder (47) in axialer Richtung auf den Ziffernrollensatz (16) einwirkt, während der andere Arm (49), wenn das Streckenzählwerk (22) in das erste Gehäusebauelement (18) eingesetzt ist, sich auf dem Boden der Tasche (23) abstützt.

7. Anordnung nach Anspruch 4, dadurch gekennzeichnet, daß das federnde Glied ein am Boden der Tasche (23) angeordnetes form- und/ oder stoffelastisches Bauteil darstellt.

8. Anordnung nach Anspruch 3, dadurch gekennzeichnet, daß die am zweiten Gehäusebauelement (5) ausgebildeten Ausrichtmittel (45, 46) eine Kombination aus einerseits einer prismatischen Senkung (46), andererseits einer Kerbe (45) darstellen und daß die den Ausrichtmitteln (45, 46) zugeordneten, am Zählergestell (30) vorgesehenen Richtelemente (43, 44) als Schneide (43) und als prismatische Spitze (44) ausgebildet sind.

9. Verfahren zur Montage eines Streckenzählwerkes in einem Fahrtschreiber bei einer Anordnung gemäß den Ansprüchen 1 bis 8, dadurch gekennzeichnet, daß das vormontierte Streckenzählwerk (22) dem ersten Gehäusebauelement (18) zugeführt und in die Tasche (23) eingelegt wird, wobei eine Grobausrichtung des Streckenzählwerkes (22) erfolgt und daß das zweite Gehäusebauelement (5) auf das erste Gehäusebauelement (18) aufgesetzt und an diesem befestigt wird, wobei selbsttätig eine Feinausrichtung von Ziffernrollensatz (16) und Zählerfenster (13) erfolgt, indem unter der Wirkung der dem Streckenzählwerk (22) zugeordneten Blattfeder (47) Ausrichtmittel (45, 46) und Richtelemente (43, 44) in Eingriff treten.

## Claims

1. Arrangement of an odometer (22) in a tachograph (1), in which the odometer (22) is mounted as an operational component having a meter frame (30), in which the counters (16) of the odometer (22), the tens switching drives (29) associated with the counters (16) and driving means (36, 39, 38) for the units counter (16/1) are arranged on suitable axes (31, 32), and the tachograph (1) is formed from a plurality of housing components (5, 18), one of which at least partially forms the front face (3, 4) of the tachograph (1), characterized in that on a first housing component (18) of the tachograph (1) a holder (23) is provided, which corresponds at least partially to the contours of the odometer (22), that on the second housing component (5), which at least partially forms the front face of the tachograph (1), a counter window (13) is arranged, which frames a section of the set of counters (16) of the odometer (22) and that the odometer (22) which is inserted into the first housing component (18) is secured indirectly through the second housing component (5) which is attached to the first housing component (18).

2. Arrangement according to Claim 1, characterized in that alignment means are formed at least on the second housing component (5), which means co-operate with the odometer (22) on the attachment of the second housing component (5) such that an automatic alignment of the counter window (13) and set of counters (16) takes place.

3. Arrangement according to Claim 2, characterized in that adjusting elements (43, 44) formed on the meter frame (30) are associated with the alignment means (45, 46) formed on the second housing component (5).

4. Arrangement according to Claim 2, characterized in that between the first housing component (18) and the meter frame (30) a resilient member is arranged, which acts substantially perpendicular to the front face (3, 4) of the tachograph (1).

5. Arrangement according to Claim 1, characterized in that the holder is constructed in the form of a pocket (23).

6. Arrangement according to Claim 4, characterized in that a two-armed plate spring (47) is lockably connectable with the meter frame (30) and that one arm (48) of the plate spring (47) acts in axial direction on the set of counters (16), whilst the other arm (49) rests on the base of the pocket (23) when the odometer (22) is inserted into the first housing component (18).

7. Arrangement according to Claim 4, characterized in that the resilient member is a component which is elastic as regards form and/or material, and is arranged on the base of the pocket (23).

8. Arrangement according to Claim 3, characterized in that the alignment means (45, 46), which are constructed on the second housing component (5), represent a combination of on the one hand a prismatic depression (46) and on the other hand a notch (45) and that the adjusting elements (43, 44), which are associated with the alignment means (45, 46) and are provided on the meter frame (30), are constructed as an edge (43) and as a prismatic point (44).

9. Method for the assembly of an odometer in a tachograph in an arrangement according to Claims 1 to 8, characterized in that the preassembled odometer (22) is presented to the first housing component (18) and placed into the pocket (23), whereby a coarse alignment of the odometer (22) takes place and that the second housing component (5) is placed onto the first housing component (18) and is attached thereto, whereby a fine alignment of the set of counters (16) and the counter window (13) automatically takes place, with the alignment means (45, 46) and the adjusting elements (43, 44) coming into engagement under the action of the plate spring (47) which is associated with the odometer (22).

## Revendications

1. Disposition d'un mécanisme compteur de distances (22) dans un enregistreur de route (1), ledit mécanisme compteur de distances (22) étant monté comme sous-ensemble prêt à fonctionner avec un bâti de compteur (30) dans lequel, sur des axes (31, 32) appropriés sont disposés les rouleaux porte-chiffres (16) du mécanisme compteur de distances (22), les cames d'avancement de décades (29) associées aux rouleaux porte-chiffres-(1â) ainsi que des moyens d'entraînement (36, 39, 38) pour le rouleau porte-chiffres des unités (16/1), et l'enregistreur de route (1) constituant un assemblage de plusieurs composants de boîtier (5, 18) dont l'un constitue au moins partiellement la face frontale (3, 4) de l'enregistreur de route (1), caractérisée par le fait que sur un premier composant de boîtier (18) de l'enregistreur de route (1) est prévu un logement (23) correspondant au moins partiellement aux contours du mécanisme compteur de distances (22), que sur le deuxième composant de boîtier (5) constituant au moins partiellement la face frontale de l'enregistreur de route (1) est formé un voyant de compteur (13) délimitant une section de l'ensemble de rouleaux porte-chiffres (16) du mécanisme compteur de distances (22) et que ledit mécanisme compteur de distances (22) encastré dans le premier composant de boîtier (18) est retenu indirectement par le deuxième composant de boîtier (5) fixé sur le premier composant de boîtier (18).

2. Disposition selon la revendication 1, caractérisée par le fait que, au moins sur le deuxième composant de boîtier (5), sont formés des moyens d'alignement qui coopèrent, lors de la fixation du deuxième composant de boîtier (5) avec le mécanisme compteur de distances (22) de telle sorte qu'ils donnent lieu à un alignement automatique du voyant de compteur (13) et de l'ensemble de rouleaux porte-chiffres (16).

3. Disposition selon la revendication 2, caractérisée par le fait que les éléments d'ajustage (43, 44) réalisés sur le bâti de compteur (30) sont associés aux moyens d'alignement (45, 46) moulés sur le deuxième composant de boîtier (5). '

4. Disposition selon la revendication 2, caractérisée par le fait qu'un élément élastique agissant, pour l'essentiel, perpendiculairement à la face frontale (3, 4) de l'enregistreur de route (1) est disposé entre le premier composant de boîtier (18) et le bâti de compteur (30).

5. Disposition selon la revendication 1, caractérisée par le fait que le logement est réalisé sous forme d'une poche (23).

6. Disposition selon la revendication 4, caractérisée par le fait qu'un ressort à lame à deux branches (47) peut être encliqueté avec le bâti de compteur (30) et que l'une des branches (48) du ressort à lame (47) agit dans le sens axial sur l'ensemble de rouleaux porte-chiffres (16) alors que l'autre branche (49) s'appuie, lorsque le mécanisme compteur de distances (22) est inséré dans le premier composant de boîtier (18), sur le fond de la poche (23).

7. Disposition selon la revendication 4, caractérisée par le fait que l'élément élastique représente un composant, élastique par la forme ou par la matière, disposé au fond de la poche (23).

8. Disposition selon la revendication 3, caractérisée par le fait que les moyens d'alignement (45, 46) formés sur le deuxième composant de boîtier (5) représentent une combinaison, d'une part, d'un enfoncement prismatique (46), d'autre part, d'une encoche (45) et que les éléments d'ajustage (43, 44) prévus sur le bâti de compteur (30) et associés aux moyens d'alignement (45, 46) sont réalisés sous forme de couteau (43) et de pointe prismatique (44).

9. Procédé pour le montage d'un mécanisme compteur de distances dans un enregistreur de route avec une disposition conformément aux revendications 1 à 8, caractérisé par le fait qué le mécanisme compteur de distances (22) prémonté est acheminé au premier composant de boîtier (18) et placé dans la poche (23), un alignement approximatif du mécanisme compteur de distances (22) ayant lieu et que le deuxième composant de boîtier (5) est posé sur le premier composant de boîtier (18) et fixé sur ce dernier, un alignement précis de l'ensemble de rouleaux porte-chiffres (16) et du voyant de compteur (13) ayant lieu automatiquement par le fait que les moyens d'alignement (45, 46) et les éléments d'ajustage (43, 44) entrent en engrenage sous l'action du ressort à lame (47) associé audit mécanisme compteur de distances (22).
